# EUROPÄISCHE PATENTSCHRIFT

(11) **EP 1 066 113 B1**
(45) Veröffentlichungstag und Bekanntmachung des Hinweises auf die Patenterteilung: **04.09.2002**
(21) Anmeldenummer: 99922046.0
(22) Anmeldetag: 18.03.1999
(51) Int. Cl.: B02C 1/00

(54) **VORRICHTUNG UND VERFAHREN ZUR VORAUFLÖSUNG UND ABKÜRZUNG VON FASERGEWÄCHSEN SOWIE ZUM TRENNEN VON FASERN UND HOLZTEILEN**
DEVICE AND METHOD FOR THE PRELIMINARY DISINTEGRATION OF FIBROUS PLANTS AND FOR SHORTENING THE SAME AS WELL AS FOR SEPARATING FIBRES AND WOOD CHIPS
DISPOSITIF ET PROCEDE POUR EFFECTUER UNE DESAGREGATION PREALABLE DE PLANTES FIBREUSES ET RACCOURCIR CES DERNIERES, ET POUR SEPARER DES FIBRES ET DES FRAGMENTS DE BOIS

(30) Priorität: 26.03.1998 DE 19813397
(43) Veröffentlichungstag der Anmeldung: 10.01.2001
(73) Patentinhaber: Hesch, Rolf, Prof. Dr., 32657 Lemgo (DE)
(72) Erfinder: Hesch, Rolf, Prof. Dr., 32657 Lemgo (DE)
(74) Vertreter: Frank, Gerhard, Dipl.-Phys.
(86) Internationale Anmeldenummer: DE9900779
(87) Internationale Veröffentlichungsnummer: WO99048609

(56) Entgegenhaltungen:
- EP-A- 0 160 953
- EP-A- 0 164 489
- DE-A- 3 400 252
- FR-A- 2 492 218
- US-A- 1 648 422
- US-A- 3 040 794

## Beschreibung

Ziel der vorliegenden Erfindung ist es, bei der Vorabkürzung von faserhaltigen Pflanzenhalmen oder -stengeln zum Zwecke der Fasergewinnung eine technisch und kostenmäßig vorteilhafte On-Line Vorauflösung durchzuführen, bevor ein Abkürzschnitt erfolgt sowie die dabei entstehenden Fraktionen nachfolgend voneinander zu trennen.

Nach dem Stand der Technik ist eine Vorauflösung nicht bekannt. Das Halmgut der Faserpflanzen wird entweder in ganzen Halmen geerntet oder bei der Ernte in Abschnitte von 500 bis 600 bzw. bei Stufenmähwerken auf meist 600 bis 1200 mm, z. T. auch mehr, durch einfache Schneidvorgänge abgelängt. Nach einem anderen Verfahren wird das Halmgut vor der sogenannten Entholzung auf Abschnitte von meist zwischen 2 und 150 mm durch einfachen Schnitt abgekürzt. Vorauflösungen erfolgen dabei nicht.

Eine Vorauflösung des Halmgutes kann sowohl bei der Ernte als auch bei der Fasergewinnung erhebliche technische als auch wirtschaftliche Vorteile bringen. Bei der Ernte bedeutet eine maßvolle Vorauflösung der gewachsenen Halmstrukturen, daß zahlreiche Risse im Halm bzw. Halmabschnitt entstehen. Diese fördern die Verdunstung der im Halm enthaltenen Feuchtigkeit erheblich. Die Trocknung des Erntegutes wird dadurch stark beschleunigt. Gutwetterperioden können besser ausgenützt werden. Das Emterisiko wird erheblich verringert. Der Verbund zwischen den Faserbestandteilen und den Holzteilen wird ebenfalls gelockert, so daß ein in Grenzen beeinflußbarer Prozentsatz der Holzteile schon vor dem sehr energieaufwendigen Fasergewinnungsverfahren aus dem Materialstrom ausgeschieden und die Hauptanlage dadurch entlastet werden kann.

Die Vorauflösung im Zuge des Ernteverfahrens muß allerdings maßvoll erfolgen. Sie darf nicht so weit gehen, daß Holzteile schon auf dem Feld abfallen. Sie wären für eine weitere Verwertung verloren. Als Nebenprodukt besitzen diese Teile einen nicht unbedeuten. den Wert und sollen daher mitgeborgen werden.

Durch die mechanische Wirkung der Vorauflösung im Zuge des Ernteverfahrens wird auch erreicht, daß ein großer Teil des für die weitere Verwertung ungeeigneten Biattmaterials bei der Ernte zerkleinert wird und abfällt. Man erhält so ein reineres Erntegut. Das für die weitere Verwertung ungeeignete Material bleibt als Naturdünger auf dem Feld.

Erst im Fasergewinnungswerk erfolgt in einer zweiten Stufe eine im Prinzip identische Vorauflösung, aber mit sehr viel höherer Intensität, um so viel vom Holzgehalt wie möglich an dieser Stelle aus dem Materialstrom vor der eigentlichen Fasergewinnungsmaschine auszuscheiden und damit diese sehr energieaufwendige Maschine zu entlasten bzw. deren Nutzleistung zu erhöhen. Dadurch können Kosten in erheblichem Maße gesenkt werden. Die Fasergewinnungsmaschine ist nämlich kompliziert, teuer und weist eine große Kraftaufnahme auf. Sie von nicht faserförmigen Material zu entlasten, senkt die Investition ebenso wie die Betriebskosten, insbesondere den Verbrauch an Elektroenergie. Somit wird auch ein Beitrag zu mehr Ökologie geleistet.

Weiteres Ziel der Erfindung ist es, die Abscheidung von Holzteilen bzw. Schäben aus dem Hauptprodukt, den Fasern, zu erleichtem und vollständiger zu gestalten. Es hat sich nämlich gezeigt, daß bereits von den Fasern gelöste Schäben/Holzteile sich zunehmend mit den Faser wieder verhaken, je feiner Fasern und Schäben/Holzteile im Zuge weiterer Verfahrensschritte aufgelöst, aufgefasert, zerkleinert werden. Aufgabe der Erfindung ist es somit auch, einen möglichst großen Anteil der Schäben/Holzteile von den Fasern auszusichten, solange sie noch grob und groß sind und leichter aus den Fasern ausgesichtet und abgeschieden werden können. Dadurch kann der Aufwand der Faserreinigung als letzte Stufe der Fasergewinnung bedeutend gesenkt werden.

Für einige Anwendungsgebiete reicht der Vorauflöse- bzw. Vorentholzungsgrad, der mit der erfindungsgemäßen Lösung erreicht wird, sogar aus, so daß eine weitere Zerlegung bzw. Auffaserung entfallen kann. Dann werden Kosten in besonders hohem Maße gespart.

Nach dem Stand der Technik wird nur bei einem Verfahren, das ebenfalls vom Anmelder der vorliegenden Anmeldung stammt, vor der Fasergewinnung aus Bastfaserpflanzen selbst eine endgültige Vorabkürzung auf gewünschte Stapellänge der Fasern vorgenommen. Das bei der Ernte auf Zwischenlänge vorabgekürzte Schüttgut wird somit im Werk in einer weiteren Ablängstufe nochmals abgekürzt. Sodann wird das Schüttgut in einer Mühle durch Prall, Reibung oder Scherung zwecks Fasergewinnung entholzt bzw. zerfasert. Dabei wird nach dem Stand der Technik das vorzerkleinerte Material in seiner Gesamtheit in die Mühle aufgegeben. D. h., die Mühle wird auch in unproduktiver Weise durch holzförmige, blatt- oder laubförmige Bestandteile belastet und es wird entsprechend viel Energie sinnlos verbraucht.

Die Erfindung betrifft eine Vorrichtung zur Vorauflösung und Abkürzung von Fasergewächsen sowie zum Trennen von Fasern und Holzteilen nach Anspruch 1 sowie ein dafür geeignetes Verfahren nach Anspruch 10.

Die Zielsetzung der vorliegenden Erfindung wird dadurch erreicht, daß an sich bekannte Maschinen sowohl für den Emteschnitt als auch die Endabkürzung so abgewandelt und ergänzt werden, daß sie vor dem Abkürzschnitt das im Einzug der Abkürzmaschine befindliche Halm- oder Stengelmaterial einer schlagenden und/oder abknickenden Einwirkung unterwerfen. Beim Emteschnitt ist sie in der Intensität begrenzt, um Verluste an brauchbarem Material auf dem Feld zu vermeiden. Bei der Vorauflösung/Vorabkürzung im Werk dagegen wird der Effekt voll ausgeschöpft, um das spröde, holzartige Material des Halms zum Splittern und Ablösen zu bringen, während die flexiblen Fasern sich durch die entstehenden Scherspannungen vom starren Holzteil teilweise oder auch stark ablösen. Das im Aufgabegut noch enthaltene trockene Blatt- und Laubwerk splittert unter der Einwirkung ebenfalls und zerfällt überwiegend zu Granulat und Staub. Nach dieser Vorzersplitterung erfolgt dann von einem nachfolgenden Messer der Abkürzschnitt, der ebenfalls einen prellartigen Eingriff in das abzukürzende Material darstellt. Dieser harte Eingriff führt dazu, daß sich die Risse im Holzteil und zwischen Holzteil und Fasern bzw. Faserbündel vergrößern und sich ein großer Teil des Holzes von den Fasern löst. Gelöste Holzteile und Fasern bzw. Faserbündel mit noch daran haftendem Holz lassen sich dann in bekannter Weise durch Siebe, pneumatische Sichter, Luftsetztische u.a.m. voneinander trennen. In die eigentliche Entholzungs- bzw. Fasergewinnungsmaschine kommt dann nur noch eine verminderte Materialmenge mit stark erhöhtem Faseranteil, also eine Art Faserkonzentrat, da ja ein großer Teil der holzartigen Bestandteile und des Feingutes bereits ausgeschieden wurden. Die eigentliche Entholzungsmaschine, die nicht Gegenstand der vorliegenden Anmeldung ist, kann somit eine sehr viel höhere Leistung an voll entholztem/entfasertem Material erbringen oder sie kann kleiner gebaut werden. Der spezifische Energieverbrauch sinkt erheblich, da jetzt in der eigentlichen Entholzungs- bzw. Fasergewinnungsmaschine nur noch ein Bruchteil an holzartiger Substanz zerlegt werden muß, also sehr viel weniger unproduktive Arbeit im Sinne der Entholzung/Fasergewinnung geleistet wird.

In der eigentlichen Entholzungs-/Fasergewinnungsanlage wird das spröde, holzartige Material stark nachzerkleinert. Je mehr holzartiges Material in die Entholzungsmaschine kommt, um so mehr stark zerkleinerte Schäben/Holzteile sind dann in den Fasern enthalten. Da die Fasern durch die Entholzung/Fasergewinnung ebenfalls sehr stark aufgefasert, also verfeinert werden, entsteht eine unvorteilhaft starke, mechanische Vernetzung Nerfilzung zwischen Fasern und zerkleinerten Holzteilen, was einen erhöhten Aufwand bei der Reinigung der Fasern von den Holzteilen zur Folge hat. Technischer Aufwand und Kosten können nennenswert gesenkt werden, wenn es gelingt, einen so geringen Anteil an Holz in die eigentliche Enthotzungsanlage einzubringen, wie möglich, damit der Anteil an nachzerkleinerten Schäben/Holz in den Fasern, welche die Entholzungsanlage verlassen, so gering wie möglich ist.

Fig. 1 veranschaulicht die Vorrichtung anhand der bevorzugten Ausführungsform. Das Halm- bzw. Stengelmaterial (1) wird über eine Zuführvorrichtung (2) einem Schneidrotor (3) mit konstanter Geschwindigkeit zugeführt. Der Schneidrotor (3) ist mit mindestens einem Messer (4) und mindestens einem Schlag- und Abknickwerkzeug (5) ausgestattet. Das Schlag- und Abknickwerkzeug (5) hat einen kürzeren Radius als das Schneidmesser (4) damit es nach dem Schlag am abgeknickten Material vorbeigleiten kann, ohne die Maschine zum Blockieren zu bringen. Erfindungsgemäß soll das Schlagund Abknickwerkzeug nachgiebig angeordnet werden können, um bei hoher Materialschicht nach hinten ausweichen zu können. Ebenso soll das Schlagwerkzeug auch segmentiert ausgeführt werden können, um eine Anpassung an die unterschiedlichen Schichtdicken zu erlauben. Mehrere Schlagwerkzeuge in Hintereinanderanordnung erhöhen den Vorauflöse-/Vorentholzungseffekt.

Die Ablauffolge ist folgende: Nach jedem Schnitt wird Stengelmaterial (1) vom Vorschub über das Gegenmesser (6) hinweg in den Schneidraum (7) nachgeschoben. Zu dem Zeitpunkt, zu dem das Schlag- bzw. Abknickwerkzeug (5) auf die Höhe des Gegenmessers (6) kommt, ragt das Halmmaterial (1) bereits über das Gegenmesser (6) in den Schneidraum (7) hinein. Es ragt weiterhin auch über den Flugkreis des Schlag- bzw. Abknickwerkzeuges hinaus in Richtung zum Drehpunkt des Schneidrotors (3). Das nun am Gegenmesser (6) vorbeirotierende Schlag- bzw. Abknickwerkzeug (5) schlägt auf das den Flugkreis durchragende Halm- oder Stengelmaterial und knickt es über die Kante des Gegenmessers (6) in Drehrichtung nach unten ab. Dabei brechen die starren/spröden Holzteile. Gleichzeitig bilden sich Risse im holzigen Teil parallel zur Längsachse des Halms/Stengels als Folge der durch die Verformung bewirkten Scherspannungen innerhalb-der Halme/Stengel. Die Scherspannungen haben in vorteilhafter Weise zur Folge daß sich z.B. der Bast bei Bastfaserpflanzen ganz oder teilweise vom Holz abschält oder auch nur lockert

Fig. 1 zeigt die Phase des Abknickens des Halmmaterials (1) über das Gegenmesser (6). Dem Schlag- bzw. Abknickwerkzeug (5) folgt aufgrund der Drehrichtung des Schneidrotors (3) das Schneidmesser (4). Der Flugkreisradius des Schneidmessers (4) ist erheblich größer als der des Schlag- und Äbknickwerkzeuges (5). Das Schneidmesser (4) schneidet nun das vom vorausgegangenem Schlag- bzw. Abknickwerkzeug (5) abgeknickte und daher voraufgelöste Material im Zusammenwirken mit dem Gegenmesser (6) ab. Das Schneidmesser (4) schiebt sodann die abgeschnittenen Halmabschnitte über die rauhe Reibfläche (8) vor sich her. Aufgrund der entstehenden Reibung werden bereits teilweise von den Fasem abgelöste Holzsplitter/Schäben endgültig von den Fasern gelöst und werden so einer Fraktionierung zugänglich.

Der Vorgang wiederholt sich im Wechsel. Jedem Abknickvorgang folgt ein Schneidvorgang.

Durch die beschriebene Behandlung durch Schlag und Abknickung lösen sich die Fassrn zu einem erheblichen Teil von den Splittern bzw. Schäben des Holzkems. Die gelösten "Schäben" können dann auf einfache Weise durch Siebung oder Sichtung abgetrennt und ausgeschieden werden.

Damit die Schlag- bzw. Abknickwerkzeuge nach dem Schlag am abgeknickten Material vorbeigleiten können, ohne die Maschine zum Blockieren zu bringen, ist die bevorzugte Ausführungsform der Schlag- und Abknickwerkzeuge eine nachgiebige Anordnung, um bei hoher Materialschicht nach hinten ausweichen zu können. Ebenso soll das Schlagwerkzeug (5) auch segmentiert ausgeführt werden können, um eine Anpassung an unterschiedliche Schichtdicken zu erlauben. Mehrere Schlagwerkzeuge in Hintereinanderanordnung steigern den Vorauflöse/Vorentholzungseffekt. Das so zunehmend zerlegte Material fällt dann auf einen Förderer (9) aus, welcher es aus der Maschine zu nachfolgenden Fraktioniervorrichtungen austrägt.

## Patentansprüche

1. Vorrichtung zur Vorauflösung und Abkürzung von halm- oder stengelartigem, Fasern enthaltendem Pflanzenmaterial zum Zwecke der Entholzung
**dadurch gekennzeichnet,**
**daß** mindestens einem Messer (4) eines Schneidrotors (3) zur Durchführung des Schnitts zur Vorabkürzung des Pflanzenmaterials (1) mindestens ein Schlag- bzw. Abknickwerkzeug (5) vorgeschaltet ist, welches geeignet ist, vor dem Abkürzschnitt durch eine schlagende, abknickende und/oder quetschende Einwirkung den gewachsenen Pflanzenverband, insbesondere den inneren Zellverbund des naturgewachsenen Pflanzenverbandes in der Weise zu lockern und mit Biege- und Platzrissen zu versehen, daß nicht faserartige Bestandteile ausfallen können und/oder vorhandene Feuchtigkeit leicht verdampfen kann.

2. Vorrichtung nach Anspruch 1 **dadurch gekennzeichnet, daß** das Schlag-, Knick-, Quetsch- und/oder Stoßwerkzeug einen kleineren Flugkreisradius hat als das Schneidmesser.

3. Vorrichtung nach Anspruch 1 und 2 **dadurch gekennzeichnet, daß** das schlagende, abknickende und/oder quetschende Schlag- bzw. Abknickwerkzeug (5) in Einzelteile segmentiert ist.

4. Vorrichtung nach den Ansprüchen 1 bis 3 **dadurch gekennzeichnet, daß** das (die) schlagende(n), abknickende(n) und /oder quetschende(n) Werkzeug(e) (5) nachgiebig/schwingend im Rotor (3) aufgehängt ist (sind).

5. Vorrichtung nach den Ansprüchen 1 bis 3 **dadurch gekennzeichnet, daß** sie ein Gegenlager (6) beinhaltet, gegen welches bzw. an welchem vorbei die Schlag-, Quetsch-, Stoß-, und/oder Knickeinwirkung bzw. an dem der nachfolgende Schnitt ausgeführt werden.

6. Vorrichtung nach den Ansprüchen 1 bis 5 **dadurch gekennzeichnet, daß** unterhalb des Gegenlagers (6) gemäß Anspruch 5 eine rauhe Reibfläche (8) angeordnet ist, über welche das voraufgelöste und abgekürzte Material vom Schneidmesser (4) geschoben und ein weiterer Teil des gelockerten nicht faserartigen Materials durch Reibung und Stauchung von den Fasern gelöst wird.

7. Vorrichtung nach den Ansprüchen 1 bis 6 **dadurch gekennzeichnet, daß** sie stationär installiert ist.

8. Vorrichtung nach den Ansprüchen 1 bis 5 **dadurch gekennzeichnet, daß** sie fahrbar ausgeführt ist.

9. Vorrichtung nach den Ansprüchen 1 bis 5 **dadurch gekennzeichnet, daß** sie mit einem Mähwerk kombiniert ist.

10. Verfahren zur Vorauflösung und Abkürzung von halm- oder stengelartigem, Fasern enthaltendem Pflanzenmaterial zum Zwecke der Entholzun **dadurch gekennzeichnet, daß** dem Schnitt zur Vorabkürzung/Abkürzung des Pflanzenmaterials durch ein Schneidmesser (4) eine mechanische Behandlung durch Abknickung, Schlag, Stoß, Quetschung durch mindestens ein Schlag- oder Abknickwerkzeug (5) vorausgeht, um den gewachsenen Pflanzenverband durch Querbrüche und Längsrisse in der Weise aufzulockern/voraufzulösen, daß die darin enthaltene Feuchtigkeit schneller verdampfen und/oder ein Großteil der holz- bzw. schäbenartigen Nebenprodukte aus dem Verbund mit den Fasern gelöst werden, um ausgeschieden werden zu können

11. Verfahren nach Anspruch 10 **dadurch gekennzeichnet, daß** das voraufgelöste pflanzliche Material nach dem Abkürzschnitt einer stationären Anlage über eine rauhe Reibzone geschoben wird mit dem Ziel, einer weitergehenden Vorauflösung und Abscheidung bereits weitgehend abgelöster holzartiger/schäbenartiger Bestandteile von dem überwiegend faserar tigen oder noch nicht nennenswert voraufgelösten Material zu bewirken.

## Claims

1. Apparatus for the preliminary disintegration and shortening of straw-like or stalk-like plant material, which contains fibres, for the purpose of decortication, **characterised in that** at least one beating or snapping-off tool (5) precedes at least one blade (4) of a cutting rotor (3) for accomplishing the step of preshortening the plant material (1), said tool being suitable, prior to the shortening step, for loosening the grown plant structure, more especially the internal cellular composition of the naturally grown plant structure, by a beating, snapping-off and/or crushing effect, and for providing said plant structure with bending and locator splits, in such a manner that non-fibrous constituent ingredients can fall-out and/or any existing moisture can be easily evaporated.

2. Apparatus according to claim 1, **characterised in that** the beating, bending, crushing and/or stamping tool has a smaller radius of travel than the cutting blade.

3. Apparatus according to claims 1 and 2, **characterised in that** the beating, snapping-off and/or crushing beating or snapping-off tool (5) is segmented into individual portions.

4. Apparatus according to claims 1 to 3, **characterised in that** the beating, snapping-off and/or crushing tool(s) (5) are/is mounted in the rotor (3) in a resilient/oscillatory manner.

5. Apparatus according to claims 1 to 3, **characterised in that** it includes an abutment (6), against which or past which the beating, crushing, stamping and/or bending effect is achieved, or respectively on which abutment the subsequent step is accomplished.

6. Apparatus according to claims 1 to 5, **characterised in that** a rough frictional area (8) is disposed beneath the abutment (6) according to claim 5, the predisintegrated and shortened material being pushed over said area by the cutting blade (4), and an additional portion of the loosened, non-fibrous material being separated from the fibres by friction and compressive strain.

7. Apparatus according to claims 1 to 6, **characterised in that** it is installed in a stationary manner.

8. Apparatus according to claims 1 to 5, **characterised in that** it is drivable.

9. Apparatus according to claims 1 to 5, **characterised in that** it is combined with a mower.

10. Method of predisintegrating and shortening straw-like or stalk-like plant material, which contains fibres, for the purpose of decortication, **characterised in that** a mechanical treatment, by snapping-off, beating, stamping and crushing, effected by at least one beating or snapping-off tool (5), precedes the step for the preshortening/shortening of the plant material by a cutting blade (4), in order to loosen-up/predisintegrate the grown plant structure, by means of transverse breaks and longitudinal splits, in such a manner that the moisture contained therein can evaporate more rapidly and/or a large part of the wood-like or chip-like secondary products is separated from the structure with the fibres in order to permit such to be removed.

11. Method according to claim 10, **characterised in that** the predisintegrated vegetable material is pushed over a rough frictional area after the shortening cut of a stationary system, in order to cause already largely detached wood-like/chip-like constituent ingredients to be predisintegrated and separated more extensively from the mainly fibrous or not yet significantly predisintegrated material.

## Revendications

1. Dispositif pour pré-désagréger et raccourcir un matériau végétal contenant des fibres de type brindilles ou tiges, afin de le délignifier, **caractérisé en ce qu'**en amont d'au moins une lame (4) d'un rotor de coupe (3), pour exécuter la coupe de pré-raccourcissement du matériau végétal (1), est monté au moins un outil d'abattage ou de pliage (5) qui, par une action d'abattage, de pliage et/ou d'écrasement, est en mesure, avant la coupe de raccourcissement, de désagréger l'appareil végétal adulte, en particulier la liaison interne des cellules de l'appareil végétal naturel, et de le pourvoir de fissures de pliage et d'éclatement de manière qu'il ne puisse former des constituants fibreux et/ou que l'humidité existante puisse facilement s'évaporer.

2. Dispositif selon la revendication 1, **caractérisé en ce que** l'outil d'abattement, de pliage, d'écrasement et/ou de percussion a un plus petit rayon d'action que la lame de coupe.

3. Dispositif selon les revendications 1 et 2, **caractérisé en ce que** l'outil d'abattage ou de pliage (5) qui abat, plie et/ou écrase, est segmenté en parties individuelles.

4. Dispositif selon les revendications 1 à 3, **caractérisé en ce que** le(les) outil(s) (5) d'abattage, de pliage et/ou d'écrasement est(sont) suspendu(s) de manière souple/oscillante dans le rotor (3).

5. Dispositif selon les revendications 1 à 3, **caractérisé en ce qu'**il contient un contre-palier (6) contre lequel ou devant lequel est exécutée l'action d'abattage, d'écrasement, de percussion et/ou de pliage, ou sur lequel est exécutée la coupe suivante.

6. Dispositif selon les revendications 1 à 5, **caractérisé en ce qu'**au-dessous du contre-palier (6) selon la revendication 5 est disposée une surface de friction (8) rugueuse sur laquelle le matériau pré-désagrégé et raccourci est poussé par la lame de coupe (4) et une autre partie du matériau désagrégé de type non fibreux est détachée des fibres par friction et refoulement.

7. Dispositif selon les revendications 1 à 6, **caractérisé en ce qu'**il est installé de manière fixe.

8. Dispositif selon les revendications 1 à 5, **caractérisé en ce qu'**il est déplaçable.

9. Dispositif selon les revendications 1 à 5, **caractérisé en ce qu'**il est combiné avec une unité de moissonnage.

10. Procédé pour pré-désagréger et raccourcir un matériau végétal contenant des fibres de type brindilles ou tiges, afin de le délignifier, **caractérisé en ce que** la coupe de pré-raccourcissement/raccourcissement du matériau végétal au moyen d'une lame de coupe (4) est précédée d'un traitement mécanique par pliage, abattage, percussion, écrasement au moyen d'au moins un outil d'abattage ou de pliage (5) afin d'ouvrir/pré-désagréger l'appareil végétal adulte par des ruptures transversales et des fissures longitudinales de manière que l'humidité qu'il contient puisse s'évaporer plus rapidement et/ou qu'une grande partie des produits secondaires de type bois ou bûchettes soit détachée de la liaison avec les fibres, pour pouvoir être séparée.

11. Procédé selon la revendication 10, **caractérisé en ce que** le matériau végétal pré-désagrégé est poussé, après la coupe de raccourcissement, vers une installation fixe, sur une zone de friction rugueuse, dans le but de provoquer une pré-désagrégation complémentaire et une séparation de constituants de type bois/bûchettes déjà largement détachés du matériau principalement fibreux ou pas encore notablement pré-désagrégé.
